# EUROPÄISCHE PATENTSCHRIFT

(11) **EP 3 566 999 B1**
(45) Veröffentlichungstag und Bekanntmachung des Hinweises auf die Patenterteilung: **10.07.2024**
(21) Anmeldenummer: 19000187.5
(22) Anmeldetag: 16.04.2019
(51) Int. Cl.: B66C 17/06, B21D 37/14, B21J 13/08, B30B 15/02, B66C 13/06

(54) **WERKZEUGGREIFZANGE EINES TRANSPORT-KRANS FÜR PRESSWERKZEUGE**
TOOL GRIPPER OF A TRANSPORT CRANE FOR PRESSING TOOLS
PINCE DE PRÉHENSION D'OUTIL D'UNE GRUE DE TRANSPORT POUR OUTILS DE PRESSE

(30) Priorität: 04.05.2018 DE 102018003640
(43) Veröffentlichungstag der Anmeldung: 13.11.2019
(73) Patentinhaber: CATS Crane Automation Technology Systems GmbH & Co. KG, 90530 Wendelstein (DE)
(72) Erfinder: Wichner, Wolfgang, 90530 Wendeistein (DE)
(74) Vertreter: Moser Götze & Partner Patentanwälte mbB

(56) Entgegenhaltungen:
- EP-A1- 2 465 807
- EP-A1- 3 000 762
- DE-A1- 2 551 675
- DE-B3- 102006 025 387

## Beschreibung

Die Erfindung bezieht sich auf eine Werkzeuggreifzange eines Transportkrans für Presswerkzeuge, an der ein Presswerkzeug ortsfest in Bezug auf die Werkzeuggreifzange fixierbar und mittels der das Presswerkzeug auf einem Schiebetisch einer Presse absetz- und vom Schiebetisch der Presse aufnehmbar ist, wobei in einer Steuervorrichtung des Transportkrans eine Absetz- bzw. Aufnahmestellung der Werkzeuggreifzange in Bezug auf den Schiebetisch abgespeichert ist, und wobei am Presswerkzeug Zentrierglieder ausgebildet sind, die mit am Schiebetisch ausgebildeten Zentriergliedern eine definierte räumliche Endpositionierung des Presswerkzeugs auf einer Aufnahmefläche des Schiebetisches sichern. Solche Werkzeuggreifzangen sind Bestandteile von Transportkränen bzw. Transportkrananlagen, mittels denen die Presswerkzeuge zur Presse hin bzw. von der Presse weg transportiert werden. Um einen Schiebetisch mit einem Presswerkzeug zu versehen, wird dieser Schiebetisch in einer geführten Schiebebewegung von der Presse weg- bzw. aus der Presse ausgeschoben. In der weg- bzw. ausgeschobenen Position kann der Schiebetisch mit einem Presswerkzeug versehen werden bzw. kann ein Presswerkzeug von dem Schiebetisch abgehoben werden.

Bekannte Werkzeuggreifzangen werden zum Absetzen eines Presswerkzeugs auf einem Schiebetisch von der Transportkrananlage in eine Position verbracht, aus der heraus das Presswerkzeug auf den Schiebetisch abgesenkt wird, wobei der Absenkvorgang aufgrund der sowohl am Schiebetisch als auch am Presswerkzeug vorgesehenen Zentrierglieder auch der Endpositionierung des Presswerkzeugs auf dem Schiebetisch dient. Aufgrund der Führung des Schiebetisches in Bezug auf die Presse, deren Bestandteil der Schiebetisch ist, erhält das auf den Schiebetisch abgesenkte Presswerkzeug nach dem Wiedereinschub des Schiebetisches in die Presse die exakte Positionierung, die für den Betrieb der Presse erforderlich ist.

Beim Betrieb von Produktionsanlagen, die mit einer derartigen Presse ausgerüstet sind, können insoweit Unregelmäßigkeiten auftreten, als die Transportkrananlage an Wandungsflächen eines die Produktionsanlage insgesamt aufnehmenden Gebäudes angebracht ist. Treten Windlasten od.dgl. auf, kann die in der Steuervorrichtung der in der Transportkrananlage abgespeicherte Position der Werkzeuggreifzange zur Einleitung des Absenk- und des Endpositionierungsvorgangs des Presswerkzeugs am Schiebetisch von der tatsächlichen Position der Werkzeuggreifzange in Bezug auf den Schiebetisch abweichen. Derartige Abweichungen können auch z.B. aufgrund von Witterungseinflüssen eintreten, die zu Änderungen der Grundwasserverhältnisse und damit des Fundaments des die Produktionsanlage aufnehmenden Gehäuses führen können. Auch sind Fertigungstoleranzen bei der Herstellung der Transportkrananlage, insbesondere deren Krankatze, nicht von vornherein zu vernachlässigen.

Von daher kann es trotz exakter automatischer Positionierung der Krankatze und der an der Krankatze angeordneten Werkzeuggreifzange dazu kommen, dass ein Kranführer kleine manuell gesteuerte Korrekturen in Krankatz- und/oder in Kranfahrtrichtung vornehmen muss, um eine korrekte Positionierung des Presswerkzeugs am Schiebetisch sicherzustellen und zu vermeiden, dass der Endpositionierungsvorgang des Presswerkzeugs am Schiebetisch fehlerhaft verläuft.

Etwaige bei einem fehlerhaften Endpositionierungsvorgang auftretende Schrägstellungen des Presswerkzeugs bzw. der Werkzeuggreifzange in Bezug auf den Schiebetisch haben zur Folge, dass das Presswerkzeug erneut angehoben, beruhigt und abgesetzt werden müsste, was mit einem vergleichsweise hohen Zeitverlust einhergeht.

Aus der DE 25 51 675 A1 ist eine Vorrichtung zum Einsetzen eines Gesenks in eine Presse bekannt. Zu dieser bekannten Vorrichtung gehört ein Träger, an dem ein Wagen verschieblich angeordnet ist, der seinerseits das Gesenk trägt. Das Gesenk ist mittels der bekannten Vorrichtung auf eine zur Aufnahme des Gesenks vorgesehene Ablagefläche der Presse absetzbar. Mittels gesenkseitigen Positionierungselementen und ablagefläche- bzw. auflegerseitigen Schwalbenschwanznuten wird eine korrekte Positionierung des Gesenks in der Presse bewerkstelligt. Dieses Dokument offenbart die Merkmale des Oberbegriffs von Anspruch 1.

Die EP 3 000 762 A1 zeigt eine Vorrichtung zur automatischen, optischen Bestimmung einer Zielposition für ein Containergeschirr, bei der geschirrseitige Sensoren mit an einer Ablagefläche bzw. an einem Aufleger vorgesehenen, als Markierung fungierenden Bohrungen zusammenwirken, um eine korrekte Positionierung eines am Containergeschirr fixierten Containers zwecks ordnungsgemäßer Ablage desselben auf der Ablagefläche bzw. dem Aufleger zu gewährleisten.

Ausgehend von dem vorstehend geschilderten Stand der Technik liegt der Erfindung die Aufgabe zugrunde, die eingangs geschilderte Werkzeuggreifzange eines Transportkrans für Presswerkzeuge derart weiterzubilden, dass Störungen des Endpositionierungsvorgangs des Presswerkzeugs am Schiebetisch sicher ausgeschlossen sind.

Diese Aufgabe wird erfindungsgemäß dadurch gelöst, dass ortsfest in Bezug auf die Werkzeuggreifzange des Transportkrans an der Werkzeuggreifzange eine Sensorvorrichtung angeordnet ist, die mit am Schiebetisch der Presse in einer in Bezug auf den Schiebetisch ortsfesten Anordnung fixierten Sensorelementen zusammenwirkt, und mittels der feststellbar ist, ob die Werkzeuggreifzange des Transportkrans sich in einer Position befindet, in der das an der Werkzeuggreifzange angeordnete Presswerkzeug beim Absenken auf die Aufnahmefläche des Schiebetisches der Presse mit seinen Zentriergliedern im Zentriereingriff mit den schiebetischseitigen Zentriergliedern gerät.

Mittels der erfindungsgemäß vorgesehenen Sensorvorrichtung wird erreicht, dass der Endpositionierungsvorgang des Presswerkzeugs in Bezug auf den Schiebetisch dann und nur dann eingeleitet wird, wenn sich die Werkzeuggreifzange und mit dieser das in Bezug auf die Werkzeuggreifzange ortsfest angeordnete Presswerkzeug in einer Stellung befindet, in der in der Abschlussphase des Absenkvorgangs des Presswerkzeugs auf den Schiebetisch eine korrekte Funktion der Zentrierglieder gewährleistet ist.

Um einen vollautomatischen Betrieb der erfindungsgemäßen Werkzeuggreifzange sicherstellen zu können, ist an der Sensorvorrichtung der Werkzeuggreifzange eine der Werkzeuggreifzange zugeordnete Presswerkzeugpositions- und Presswerkzeugorientierungsregelung angeschlossen, mittels der die Werkzeuggreifzange und mit ihr das Presswerkzeug in eine Stellung verstellbar ist, in der beim Absenken der Werkzeuggreifzange bzw. des Presswerkzeugs die presswerkzeugseitigen Zentrierglieder in Zentriereingriff mit den schiebetischseitigen Zentriergliedern geraten, wenn mittels der werkzeuggreifzangenseitigen Sensorvorrichtung erfasst wird, dass die Stellung des Presswerkzeugs von einem Bereich abweicht, in dem eine Zentrierung bzw. Endpositionierung des Presswerkzeugs auf dem Schiebetisch mittels der presswerkzeugseitigen Zentrierglieder und der schiebetischseitigen Zentrierglieder gewährleistet ist.

Gemäß einer vorteilhaften Weiterbildung der erfindungsgemäßen Werkzeuggreifzange weist diese zwei Sensoren auf. Sofern beide Sensoren feststellen, dass sich die Werkzeuggreifzange und mit ihr das an ihr ortsfest fixierte Presswerkzeug in einer in Bezug auf den Schiebetisch korrekten Positionierung befinden, kann mit hoher Zuverlässigkeit davon ausgegangen werden, dass Störungen des Endpositionierungsvorgangs vermieden werden.

Vorteilhaft sind die beiden Sensoren der werkzeuggreifzangenseitigen Sensorvorrichtung so an der Werkzeuggreifzange, vorzugsweise an deren beiden Stirnseiten, angeordnet, dass die Aufnahmefläche des Schiebetisches der Presse zumindest teilweise im Erfassungsbereich der beiden Sensoren angeordnet ist. Entsprechend können dann zwei schiebetischseitig vorgesehene Sensorelemente in den von den beiden Sensoren erfassbaren Bereichen der Aufnahmefläche des Schiebetisches angeordnet sein.

Gemäß einer weiteren vorteilhaften Ausführungsform der erfindungsgemäßen Greifzange weist deren Sensorvorrichtung als Sensoren Kameras mit abwärts strahlendem Ringlicht auf, mittels denen ihre Stellung und damit die Stellung der Werkzeuggreifzange in Bezug auf die schiebetischseitigen Sensorelemente und damit den Schiebetisch erfassbar ist.

Die schiebetischseitigen Sensorelemente können vorteilhaft als Retroreflektoren ausgebildet sein.

Gemäß einer alternativen Ausführungsform kann die Sensorvorrichtung als Sensor zumindest eine Kamera aufweisen, wobei als schiebetischseitige Sensorelemente am Schiebetisch ausgebildete und mittels der zumindest einen Kamera optisch erfassbare Konturen, Strukturen, Fixpunkte etc. fungieren können.

Um Schrägstellungen der Werkzeuggreifzange in Bezug auf den Schiebetisch frühzeitig zu erfassen und ggf. unerwünschte Absetzvorgänge zu vermeiden, ist es vorteilhaft, wenn an der Werkzeuggreifzange eine Inklinometervorrichtung angeordnet ist, mittels der eine Schrägstellung der Werkzeuggreifzange und damit des Presswerkzeugs in Bezug auf den Schiebetisch erfassbar ist. Mittels der Inklinometervorrichtung etwaig erfasste Schrägstellungen der Werkzeuggreifzange können dann von der Inklinometervorrichtung an die Steuervorrichtung des Transportkrans übermittelt werden. Durch entsprechende Steuereingriffe in den Betrieb eines an der Krankatze des Transportkrans vorhandenen Hubwerks kann dann die etwaige Schrägstellung der Werkzeuggreifzange korrigiert werden, bevor der Endpositionierungsvorgang des Presswerkzeugs auf der Aufnahmefläche des Schiebetisches beginnt. Durch die Inklinometervorrichtung können somit insbesondere bei eine ungleichmäßige Gewichtsverteilung aufweisenden Presswerkzeugen daraus resultierende unterschiedliche Längenausdehnungen von zum Hubwerk der Krankatze gehörigen Drahtseilen ausgeglichen werden.

Vorteilhaft weist eine solche Inklinometervorrichtung ein Inklinometer zur Erfassung der Schrägstellung des Presswerkzeugs in Kranfahrtrichtung des Transportkrans und ein Inklinometer zur Erfassung der Schrägstellung des Presswerkzeugs in einer Krankatzenfahrtrichtung des Transportkrans auf.

Im Folgenden wird die Erfindung anhand einer Ausführungsform unter Bezugnahme auf die Zeichnung näher erläutert.

Es zeigen:
- Figur 1: eine Prinzipdarstellung einer Ausführungsform einer erfindungsgemäßen Werkzeuggreifzange mit an ihr befindlichem Presswerkzeug und einem Schiebetisch;
- Figur 2: eine Prinzipdarstellung des in Figur 1 dargestellten Presswerkzeugs unmittelbar vor seiner Endpositionierung am Schiebetisch; und
- Figur 3: eine Prinzipdarstellung presswerkzeugseitiger und schiebetischseitiger Zentrierelemente in Draufsicht.

Eine in Figur 1 anhand einer Prinzipdarstellung gezeigte Ausführungsform einer erfindungsgemäßen Werkzeuggreifzange 1 dient dazu, ein in Figur 1 in seiner von der Werkzeuggreifzange 1 ergriffenen und in Bezug auf die Werkzeuggreifzange 1 räumlich definierten Stellung gezeigtes Presswerkzeug 2 zwischen einem für derartige Presswerkzeuge 2 vorgesehenen Depot bzw. Lager und einem Schiebetisch 3 zu transportieren. Des Weiteren soll mittels der Werkzeuggreifzange 1 das Presswerkzeug 2 so auf den Schiebetisch 3 abgesenkt werden, dass eine korrekte Endpositionierung des Presswerkzeugs 2 auf bzw. am Schiebetisch 3 gesichert ist.

Diese Endpositionierung des Presswerkzeugs 2 in Bezug auf den Schiebetisch 3 ist von großer Bedeutung, da der Schiebetisch 3 Bestandteil einer in den Figuren nicht dargestellten Presse ist, in Bezug auf die der Schiebetisch 3 aus einer Betriebsstellung in eine aus der Presse ausgeschobene Aufnahme- bzw. Abgabestellung verschieblich ist, in der er in Figur 1 gezeigt ist und in der er für die Werkzeuggreifzange 1 zugänglich ist.

Die Werkzeuggreifzange 1 hängt an einer in den Figuren nicht dargestellten Krankatze, die ihrerseits rechtwinklig zur Fahrtrichtung eines verfahrbaren Kranträgers eines in den Figuren nicht dargestellten Transportkrans verfahrbar ist.

In einer Steuervorrichtung des Transportkrans ist eine Absetz- bzw. Aufnahmestellung seiner Krankatze bzw. der an dieser Krankatze hängenden Werkzeuggreifzange 1 in Bezug auf den Schiebetisch 3 abgespeichert, wobei hierbei vorausgesetzt ist, dass sich der Schiebetisch 3 in seiner aus der in den Figuren nicht dargestellten Presse herausgeschobenen Aufnahme- bzw. Abgabestellung befindet. In dieser Aufnahme- bzw. Abgabestellung kann der Schiebetisch 3 mit einem Presswerkzeug 2 versehen werden oder ein Presswerkzeug 2 kann von dem Schiebetisch 3 aufgenommen und in das vorstehend bereits erwähnte Lager bzw. Depot abtransportiert werden.

Zur Endpositionierung des Presswerkzeugs 2 am Schiebetisch 3 ist das Presswerkzeug 2 an seiner dem Schiebetisch 3 zugewandten Unterfläche mit im dargestellten Ausführungsbeispiel vier presswerkzeugseitigen Zentriergliedern 4 ausgebildet, wobei jedes presswerkzeugseitige Zentrierglied 4 im dargestellten Ausführungsbeispiel des Presswerkzeugs 2 etwa einem Eckbereich des im Querschnitt rechteckigen Presswerkzeugs 2 angeordnet ist.

Jedem presswerkzeugseitigen Zentrierglied 4 ist ein schiebetischseitiges Zentrierglied 5 zugeordnet. Mittels der schiebetischseitigen Zentrierglieder 5 wird sichergestellt, dass während der Endphase der Absenkbewegung des Presswerkzeugs 2 auf die Aufnahmefläche 6 des Schiebetisches 3 zwangsläufig die korrekte Endpositionierung des Presswerkzeugs 2 in Bezug auf den Schiebetisch 3 erfolgt.

Voraussetzung für eine erfolgreiche Durchführung des Endpositioniervorgangs ist, dass, wie dies insbesondere in einer Zusammenschau der Figuren 2 und 3 prinzipiell dargestellt ist, dass alle im dargestellten Ausführungsbeispiel vorgesehenen vier schiebetischseitigen Zentrierglieder 5 in Fluchtung mit den im dargestellten Ausführungsbeispiel ebenfalls vier presswerkzeugseitigen Zentriergliedern 4 sind.

Wie sich aus der Zusammenschau der Figuren 2 und 3 ergibt, ist wesentlich, dass die freien Stirnflächen der im dargestellten Ausführungsbeispiel teilkegeligen schiebetischseitigen Zentrierglieder im Bereich der Öffnungsfläche der im dargestellten Ausführungsbeispiel als zylindrische Ausnehmungen ausgebildeten presswerkzeugseitigen Zentriergliedern 4 angeordnet sind. In der Darstellung, wie sie in Figur 3 gezeigt ist, ist dies für die beiden in Figur 3 rechts oben angeordneten Zentrierglieder gerade noch gewährleistet.

In einer Position des Presswerkzeugs 2 in Bezug auf den Schiebetisch 3, in der zumindest ein schiebetischseitiges Zentrierglied 5 sich mit seiner freien Stirnfläche nicht in Fluchtung unterhalb der Öffnungsfläche des ihm zugeordneten presswerkzeugseitigen Zentrierglieds 4 befindet, kommt es bei einem etwaigen Absenkvorgang des Presswerkzeugs 2 zur Aufnahmefläche 6 des Schiebetisches 3 hin zu einer unerwünschten und damit zu vermeidenden Schrägstellung des Presswerkzeugs 2 bzw. der fest mit dem Presswerkzeug 2 verbundenen Werkzeuggreifzange 1.

Im Betrieb mit den vorstehend erwähnten Pressen ausgerüsteten Produktionsanlagen kann es zu Abweichungen sowohl der Position des Schiebetisches 3 als auch der Position der Werkzeuggreifzange 1 bzw. der Krankatze des Transportkrans von derjenigen Stellung kommen, wie sie in der Steuervorrichtung des Transportkrans für den Beginn der Endpositionierung des Presswerkzeugs 2 in Bezug auf den Schiebetisch 3 abgespeichert ist.

Um sicherzustellen, dass sich das Presswerkzeug 2 in einer für die Einleitung des Endpositioniervorgangs zulässigen Position in Bezug auf die Aufnahmefläche 6 des Schiebetisches 3 befindet, ist die Werkzeuggreifzange 1, in Bezug auf die das Presswerkzeug 2 räumlich fixiert ist, im dargestellten Ausführungsbeispiel an ihren beiden Stirnseiten mit einer Sensorvorrichtung 7, 8 versehen, zu der im dargestellten Ausführungsbeispiel der erfindungsgemäßen Werkzeuggreifzange 1 zwei Sensoren 7, 8 gehören, die an den beiden Stirnseiten 9, 10 der Werkzeuggreifzange 1 befestigt und die im dargestellten Ausführungsbeispiel als Kameras ausgebildet sind.

Die beiden Kameras 7, 8 strahlen in abwärtiger Richtung einen Ringlichtstrahl 9 ab. Dieser Ringlichtstrahl 9 trifft auf einen Bereich der Aufnahmefläche 6 des Schiebetisches 3, in bzw. an dem ein schiebetischseitiges Sensorelement 10 angebracht, angeordnet oder ausgebildet ist. Jeder Kamera 7, 8 ist ein schiebetischseitiges Sensorelement 10 zugeordnet.

In den Kameras 7, 8 wird die Position der schiebetischseitigen Sensorelemente 10, die als Retroreflektoren ausgebildet sein können, in Bezug auf den jeweiligen Ringlichtstrahl 9 erfasst. Da die beiden Kameras 7, 8 ortsfest in Bezug auf die Werkzeuggreifzange 1 und damit das Presswerkzeug 2 und die beiden schiebetischseitigen Sensorelemente 10 ortsfest in Bezug auf die Aufnahmefläche 6 des Schiebetisches 3 angeordnet sind, kann in einer den Kameras 7, 8 zugeordneten, in den Figuren nicht dargestellten Auswerteeinheit erfasst werden, ob sich das Presswerkzeug 2 in Bezug auf den Schiebetisch 3 in einer Position befindet, aus der heraus der Endpositionierungsvorgang durch weiteres Absenken der Werkzeuggreifzange 1 bzw. des Presswerkzeugs 2 möglich ist.

Wenn mittels der den Kameras 7, 8 zugeordneten Auswerteeinheit festgestellt wird, dass sich das Presswerkzeug 2 außerhalb eines Bereichs befindet, in dem der Endpositioniervorgang des Presswerkzeugs 2 am Schiebetisch 3 eingeleitet werden kann, wird ein Ausgangssignal der Auswerteeinheit an eine ebenfalls in den Figuren nicht dargestellte Presswerkzeugpositions- und Presswerkzeugorientierungsregelung weitergeleitet, mittels der die Werkzeuggreifzange 1 und das ortsfest an dieser befindliche Presswerkzeug 2 in eine Position verstellbar und so orientierbar sind, dass die presswerkzeugseitigen Zentrierglieder 4 mit den schiebetischseitigen Zentriergliedern 5 fluchten und aus der heraus der Endpositionierungsvorgang des Presswerkzeugs 2 auf der Aufnahmefläche 6 des Schiebetisches 3 eingeleitet werden kann.

Im dargestellten Ausführungsbeispiel der Werkzeuggreifzange 1 ist diese mit einer Inklinometervorrichtung ausgerüstet, mittels der eine Schrägstellung der Werkzeuggreifzange 1 und damit des Presswerkzeugs 2 in Bezug auf die Aufnahmefläche 6 des Schiebetisches 3 erfasst wird. Die Inklinometervorrichtung hat ein Inklinometer zur Erfassung der Schrägstellung des Presswerkzeugs 2 in Kranfahrtrichtung des Transportkrans und ein Inklinometer zur Erfassung der Schrägstellung des Presswerkzeugs 2 in einer Krankatzenfahrtrichtung des Transportkrans. Sobald eine Schrägstellung des Presswerkzeugs 2 in der einen oder anderen Richtung erfasst wird, wird mittels entsprechender Steuerbefehle an eine der Krankatze, an der die Werkzeuggreifzange 1 hängt, zugeordnete Hubwerkeinrichtung die Schrägstellung der Werkzeuggreifzange 1 und damit des Presswerkzeugs 2 korrigiert. Der Absenkvorgang des Presswerkzeugs 2 bzw. der Werkzeuggreifzange 1 wird nur dann gestoppt und unterbrochen, um Betriebsstillstände, Zeitverluste etc. zu minimieren, wenn die Schrägstellung des Presswerkzeugs 2 nicht noch beim Absenkvorgang ausgeglichen werden kann.

Bevor dann der Absenkvorgang des Presswerkzeugs 2 bzw. der Werkzeuggreifzange 1 wieder aufgenommen wird, wird auf der Grundlage der von der Inklinometervorrichtung an die Steuervorrichtung der Transportkrananlage übermittelten, die Schrägstellung betreffenden Daten die Schrägstellung des Presswerkzeugs 2 korrigiert.

## Patentansprüche

1. Werkzeuggreifzange eines Transportkrans für Presswerkzeuge, an der ein Presswerkzeug (2) ortsfest in Bezug auf die Werkzeuggreifzange (1) fixierbar und mittels der das Presswerkzeug (2) auf einem Schiebetisch (3) einer Presse absetz- und vom Schiebetisch (3) der Presse aufnehmbar ist, wobei in einer Steuervorrichtung des Transportkrans eine Absetz- bzw. Aufnahmestellung der Werkzeuggreifzange (1) in Bezug auf den Schiebetisch (3) abgespeichert ist, und wobei am Presswerkzeug (2) Zentrierglieder (4) ausgebildet sind, die mit am Schiebetisch (3) ausgebildeten Zentriergliedern (5) eine definierte räumliche Endpositionierung des Presswerkzeugs (2) auf einer Aufnahmefläche (6) des Schiebetisches (3) sichern, **dadurch gekennzeichnet, dass** ortsfest in Bezug auf die Werkzeuggreifzange (1) des Transportkrans an der Werkzeuggreifzange (1) eine Sensorvorrichtung (7, 8) angeordnet ist, die mit am Schiebetisch (3) der Presse in einer in Bezug auf den Schiebetisch (3) ortsfesten Anordnung fixierten Sensorelementen (10) zusammenwirkt, und mittels der feststellbar ist, ob die Werkzeuggreifzange (1) des Transportkrans sich in einer Position befindet, in der das an der Werkzeuggreifzange (1) angeordnete Presswerkzeug (2) beim Absenken auf die Aufnahmefläche (6) des Schiebetisches (3) der Presse mit seinen Zentriergliedern (4) in Zentriereingriff mit den schiebetischseitigen Zentriergliedern (5) gerät, und dass an die Sensorvorrichtung (7, 8) eine der Werkzeuggreifzange (1) zugeordnete Presswerkzeugpositions- und Presswerkzeugorientierungsregelung angeschlossen ist, mittels der die Werkzeuggreifzange (1) und mit ihr das Presswerkzeug (2) in eine Stellung verstellbar ist, in der beim Absenken der Werkzeuggreifzange (1) bzw. des Presswerkzeugs (2) die presswerkzeugseitigen Zentrierglieder (4) in Zentriereingriff mit den schiebetischseitigen Zentriergliedern (5) geraten, wenn mittels der werkzeuggreifzangenseitigen Sensorvorrichtung (7, 8) erfasst wird, dass die Stellung des Presswerkzeugs (2) von einem Bereich abweicht, in dem eine Zentrierung bzw. Endpositionierung des Presswerkzeugs (2) auf dem Schiebetisch (3) mittels der presswerkzeugseitigen Zentrierglieder (4) und der schiebetischseitigen Zentrierglieder (5) gewährleistet ist.

2. Werkzeuggreifzange nach Anspruch 1, bei der die Sensorvorrichtung (7, 8) der Werkzeuggreifzange (1) zwei Sensoren (7, 8) aufweist.

3. Werkzeuggreifzange nach Anspruch 2, bei der die zwei Sensoren (7, 8) der werkzeuggreifzangenseitigen Sensorvorrichtung (7, 8) so an der Werkzeuggreifzange (1), vorzugsweise an deren beiden Stirnseiten, angeordnet sind, dass die Aufnahmefläche (6) des Schiebetisches (3) der Presse zumindest teilweise im Erfassungsbereich der beiden Sensoren (7, 8) angeordnet ist.

4. Werkzeuggreifzange nach einem der Ansprüche 1 bis 3, die als Sensoren (7, 8) Kameras (7, 8) mit abwärts strahlendem Ringlicht (9) aufweist, mittels denen ihre Stellung und damit die Stellung der Werkzeuggreifzange (1) in Bezug auf die schiebetischseitigen Sensorelemente (10) und damit den Schiebetisch (3) erfassbar ist.

5. Werkzeuggreifzange nach einem der Ansprüche 1 bis 4, bei der die schiebetischseitigen Sensorelemente (10) als Retroreflektoren (10) ausgebildet sind.

6. Werkzeuggreifzange nach einem der Ansprüche 1 bis 3, deren Sensorvorrichtung (7, 8) als Sensor (7, 8) zumindest eine Kamera (7, 8) und als schiebetischseitige Sensorelemente am Schiebetisch (3) ausgebildete und mittels der zumindest einen Kamera (7, 8) optisch erfassbare Konturen, Strukturen, Fixpunkte etc. aufweist.

7. Werkzeuggreifzange nach einem der Ansprüche 1 bis 6, an der eine Inklinometervorrichtung angeordnet ist, mittels der eine Schrägstellung der Werkzeuggreifzange (1) und damit des Presswerkzeugs (2) in Bezug auf den Schiebetisch (3) erfassbar ist.

8. Werkzeuggreifzange nach Anspruch 7, deren Inklinometervorrichtung ein Inklinometer zur Erfassung der Schrägstellung des Presswerkzeugs (2) in Kranfahrtrichtung des Transportkrans und ein Inklinometer zur Erfassung der Schrägstellung des Presswerkzeugs (2) in einer Krankatzenfahrtrichtung des Transportkrans aufweist.

## Claims

1. A tool gripper of a transport crane for pressing tools, on which a pressing tool (2) can be fixed in a stationary manner in relation to the tool gripper (1) and by means of which the pressing tool (2) can be set down on a sliding table (3) of a press and picked up from the sliding table (3) of the press, wherein a set down and pick-up position of the tool gripper (1) in relation to the sliding table (3) is stored in a control device of the transport crane, and wherein centring members (4) are formed on the pressing tool (2), which, together with centring members (5) formed on the sliding table (3), secure a defined spatial end positioning of the pressing tool (2) on a receiving surface (6) of the sliding table (3), **characterized in that** a sensor device (7, 8) is arranged on the tool gripper (1) of the transport crane in a stationary manner in relation to the tool gripper (1), which sensor device cooperates with sensor elements (10) fixed on the sliding table (3) of the press in an arrangement that is stationary in relation to the sliding table (3), and by means of which it can be determined whether the tool gripper (1) of the transport crane is in a position in which the pressing tool (2) arranged on the tool gripper (1), when lowered onto the receiving surface (6) of the sliding table (3) of the press, engages its centring members (4) with the centring members (5) on the sliding table side, and **in that** a pressing tool position and pressing tool orientation control associated with the tool gripper (1) is connected to the sensor device (7, 8), by means of which the tool gripper (1) and with it the pressing tool (2) can be moved into a position in which, when the tool gripper (1) or pressing tool (2) are lowered, the centring members (4) on the pressing tool side enter into centring engagement with the centring members (5) on the sliding table side if the sensor device (7, 8) on the tool gripper side detects that the position of the pressing tool (2) deviates from a range in which centring or end positioning of the pressing tool (2) on the sliding table (3) is ensured by means of the centring members (4) on the pressing tool side and the centring members (5) on the sliding table side.

2. The tool gripper according to Claim 1, in which the sensor device (7, 8) of the tool gripper (1) has two sensors (7, 8).

3. The tool gripper according to Claim 2, in which the two sensors (7, 8) of the sensor device (7, 8) on the tool gripper side are arranged on the tool gripper (1), preferably on its two end faces, in such a way that the receiving surface (6) of the sliding table (3) of the press is arranged at least partially in the detection range of the two sensors (7, 8).

4. The tool gripper according to one of Claims 1 to 3, which has cameras (7, 8) as sensors (7, 8) with downwards emitting ring light (9), by means of which their position and thus the position of the tool gripper (1) in relation to the sensor elements (10) on the sliding table side and thus the sliding table (3) can be detected.

5. The tool gripper according to one of Claims 1 to 4, in which the sensor elements (10) on the sliding table side are designed as retroreflectors (10).

6. The tool gripper according to one of Claims 1 to 3, the sensor device (7, 8) of which has at least one camera (7, 8) as the sensor (7, 8) and contours, structures, fixed points etc. which are formed as sensor elements on the sliding table side on the sliding table (3) and can be optically detected by means of the at least one camera (7, 8).

7. The tool gripper according to one of Claims 1 to 6, on which an inclinometer device is arranged, by means of which an inclined position of the tool gripper (1) and thus the pressing tool (2) in relation to the sliding table (3) can be detected.

8. The tool gripper according to Claim 7, the inclinometer device of which has an inclinometer for detecting the inclined position of the pressing tool (2) in the crane travel direction of the transport crane and an inclinometer for detecting the inclined position of the pressing tool (2) in a crane trolley direction of the transport crane.

## Revendications

1. Pince de préhension d'outil d'une grue de transport pour des outils de pressage, sur laquelle un outil de pressage (2) est susceptible d'être fixé de manière stationnaire en rapport à la pince de préhension d'outil (1) et au moyen de laquelle l'outil de pressage (2) est susceptible d'être posé sur une table coulissante (3) d'une presse et d'être repris de la table coulissante (3) de la presse, dans un dispositif de commande de la grue de transport étant mémorisée un position de pose et de reprise de la pince de préhension d'outil (1) en rapport à la table coulissante (3) et sur l'outil de pressage (2) étant conçus des éléments de centrage (4), qui avec des éléments de centrage (5) conçus sur la table coulissante (3) sécurisent un positionnement final défini dans l'espace de l'outil de pressage (2) sur une surface de réception (6) de la table coulissante (3), **caractérisée en ce que**, de manière stationnaire par rapport à la pince de préhension d'outil (1) de la grue de transport est placé sur la pince de préhension d'outil (1) un dispositif de capteurs (7, 8) qui interagit avec des éléments capteurs (10) fixés sur la table coulissante (3) de la presse dans un agencement stationnaire par rapport à la table coulissante (3) et au moyen duquel il est possible de constater si la pince de préhension d'outil (1) de la grue de transport se trouve dans une position dans laquelle lors de l'abaissement sur la surface de réception (6) de la table coulissante (3) de la presse, l'outil de pressage (2) placé sur la pince de préhension d'outil (1) arrive par ses éléments de centrage (4) en engagement de centrage avec les éléments de centrage (5) du côté de la table coulissante, et **en ce que** sur le dispositif de capteurs (7, 8) est raccordée une régulation de la position de l'outil de pressage et de l'orientation de l'outil de pressage associé à la pince de préhension d'outil (1), au moyen de laquelle la pince de préhension d'outil (1) et avec elle, l'outil de pressage (2) est réglable dans une position dans laquelle, lors de l'abaissement de la pince de préhension d'outil (1) ou de l'outil de pressage (2), les éléments de centrage (4) du côté de l'outil de pressage arrivent en engagement de centrage avec les éléments de centrage (5) du côté de la table coulissante, si au moyen du dispositif de capteurs (7, 8) du côté de la pince de préhension d'outil, il est détecté que la position de l'outil de pressage (2) diverge d'une zone dans laquelle un centrage ou un positionnement final de l'outil de pressage (2) sur la table coulissante (3) est assuré au moyen des éléments de centrage (4) du côté de l'outil de pressage et des éléments de centrage (5) du côté de la table coulissante.

2. Pince de préhension d'outil 1, sur laquelle le dispositif de capteurs (7, 8) de la pince de préhension d'outil (1) comporte deux capteurs (7, 8).

3. Pince de préhension d'outil selon la revendication 2, sur laquelle les deux capteurs (7, 8) du dispositif de capteurs (7, 8) du côté de la pince de préhension d'outil sont placés sur la pince de préhension d'outil (1), de préférence sur ses deux faces frontales, de telle sorte que la surface de réception (6) de la table coulissante (3) de la presse soit placée au moins partiellement dans la zone de détection des deux capteurs (7, 8).

4. Pince de préhension d'outil selon l'une quelconque des revendications 1 à 3, qui comporte en tant que capteurs (7, 8) des caméras (7, 8) avec un éclairage annulaire (9) rayonnant vers le bas, au moyen desquelles sa position et ainsi la position de la pince de préhension d'outil (1) en rapport aux éléments capteurs (10) du côté de la table coulissante et ainsi de la table coulissante (3) est susceptible d'être détectée.

5. Pince de préhension d'outil selon l'une quelconque des revendications 1 à 4, sur laquelle les éléments capteurs (10) du côté de la table coulissante sont conçus en tant que rétro-réflecteurs (10).

6. Pince de préhension d'outil selon l'une quelconque des revendications 1 à 3, dont le dispositif de capteurs (7, 8) comporte en tant que capteur (7, 8) au moins une caméra (7, 8) et en tant qu'éléments capteurs du côté de la table coulissante des contours, des structures, des points fixes, etc., conçus sur la table coulissante (3) et susceptibles d'être détectés optiquement au moyen de l'au moins une caméra (7, 8).

7. Pince de préhension d'outil selon l'une quelconque des revendications 1 à 6, sur laquelle est placé un dispositif d'inclinomètre, au moyen duquel une position inclinée de la pince de préhension d'outil (1) et ainsi de l'outil de pressage (2) en rapport à la table coulissante (3) est susceptible d'être détectée.

8. Pince de préhension d'outil selon la revendication 7, dont le dispositif d'inclinomètre comporte un inclinomètre destiné à détecter la position inclinée de l'outil de pressage (2) dans la direction de déplacement du chariot roulant de la grue de transport et un inclinomètre destiné à détecter la position inclinée de l'outil de pressage (2) dans une position de déplacement du chariot roulant de la grue de transport.
